# EUROPÄISCHE PATENTSCHRIFT

(11) **EP 0 666 128 B1**
(45) Veröffentlichungstag und Bekanntmachung des Hinweises auf die Patenterteilung: **03.06.1998**
(21) Anmeldenummer: 94250297.2
(22) Anmeldetag: 20.12.1994
(51) Int. Cl.: B22D 11/14

(54) **Einrichtung zum horizontalen Stranggiessen von Metallen**
Apparatus for the continuous horizontal casting of metals
Installation pour la coulée continue horizontale de métaux

(30) Priorität: 24.01.1994 DE 4402305
(43) Veröffentlichungstag der Anmeldung: 09.08.1995
(73) Patentinhaber: MANNESMANN Aktiengesellschaft, 40213 Düsseldorf (DE)
(72) Erfinder: Lieblein, Josef, D-97225 Zellingen (DE)
(74) Vertreter: Meissner, Peter E., Dipl.-Ing.

(56) Entgegenhaltungen:
- DE-A- 2 743 806
- DE-B- 1 292 791

## Beschreibung

Die Erfindung bezieht sich auf eine Einrichtung zum horizontalen Stranggießen von Metallen gemäß Gattungsbegriff des Anspruches.

Eine derartige Einrichtung ist aus der DE-A-2 743 806 bekannt.

Eine weitere Einrichtung ist aus der DAS 12 92 791 bekannt. Hier ist die Schwenkachse in der Ebene zwischen den Treibwalzen angeordnet, so daß gegen Gießende die Einrichtung an der Eingießseite engehoben werden kann, um den notwendigen metallostatischen Druck in der Kokille bei absinkendem Gießspiegel aufrechtzuerhalten.

Aus dem DE-GM82 01 246 ist eine Einrichtung zum horizontalen Stranggießen von Metallen bekannt, bei der eine Trennung von Verteiler und Kokille durch Absperrorgane erreicht wird, die die Verteilerauslauföffnung und gleichzeitig den Kokilleneingang bei Gießende oder einer Störung schließen. Da Verteiler und Kokille zwischen den Absperrorganen voneinander trennbar sind, kann bei Gießende oder einer Störung der Verteiler mit der Restschmelze einschließlich etwaiger Schlacke durch Kippen entleert werden, ohne die Erstarrung der Schmelze in der Kokille abwarten zu müssen.

Schließlich ist aus der DE 27 10 680 C2 eine Vorrichtung zum Gießen von Strängen, insbesondere an Edelmetallen, bekannt, die es ermöglicht ohne Rückstände von Schmelze im Warmhalteofen oder der Kokille zu arbeiten. Hierzu sind der Warmhalteofen, ein Kühler mit Kokille und die Strangzieheinrichtung auf einem gemeinsamen bis zu 180 ° schwenkbaren Rahmen angeordnet. Der Kühler und die Kokille sind an einer Aufnahmevorrichtung befestigt, die vom Warmhalteofen wegklappbar ist.

Es hat sich jedoch gezeigt, daß diese Ausführung sehr aufwendig ist und in Störfällen, die in der Kokille oder durch Strangschalendurchbrüche unmittelbar hinter der Kokille auftreten, nicht zum gewünschten Erfolg führt.

Der Erfindung liegt daher die Aufgabe zugrunde, eine Einrichtung gemäß Gattungsbegriff des Anspruches weiterzubilden und eine Verbesserung und Vereinfachung in der Zugänglichkeit der Anlage bei Störfällen zu erreichen. Die Aufgabe wird bei einer Einrichtung zum horizontalen Stranggießen von Metallen, bestehend aus einer Eingießvorrichtung, einer Kokille und einer Strangtransportvorrichtung, die auf einer um eine horizontale, quer zur Gießrichtung liegende Achse schwenkbaren Drückenkonstruktion angeordnet sind, wobei die den Schwenkpunkt bildende Achse unterhalb der als Warmhalteofen ausgebildeten Eingießöffnung innerhalb der Brückenkonstruktion angeordnet ist erfindungsgemäß dadurch gelöst, daß der Warmhalteofen, die Kokille mit einer sich eventuell anschließenden Sekundärkühlstrecke und die Strangtransportvorrichtung mittels eines am freien Ende der Brückenkonstruktion in Gießrichtung vor der Achse angreifenden Hydraulikzylinders in vertikaler Richtung aus der Gießposition nach oben ausschwenkbar ist.

Anhand der Zeichnung, die ein Ausführungsbeispiel darstellt, soll die Erfindung näher erläutert werden.

Die Zeichnung zeigt eine Einrichtung zum horizontalen Stranggießen von Metallen in der Seitenansicht.

Die Einrichtung besteht aus einem Warmhalteofen 1, an den seitlich eine horizontal liegende Kokille 2 angeschlossen ist und der eine Sekundärkühlstrecke 3 folgt. In Gießrichtung gesehen folgt weiter eine Strangtransportvorrichtung 4 mit zwei Treibrollenpaaren 5.

Der Warmhalteofen 1, die Kokille 2, die Sekundärkühlstrecke 3 und die Strangtransportvorrichtung 4 sind erfindungsgemäß auf einer gemeinsamen Brückenkonstruktion 6 angeordnet. Ein in dieser Einrichtung erzeugter Strang 7 kann in einer nachfolgenden Trennvorrichtung 8, die je nach Strangformat als Säge oder Schere ausgebildet ist, in Strangabschnitte unterteilt werden. Die Strangabschnitte werden von einem Rollgang 9 aufgenommen und weitertransportiert.

In weiterer Ausgestaltung der Erfindung ist die Brückenkonstruktion 6 um die unter dem Warmhalteofen 1 gelegte Achse 10 schwenkbar gelagert. Aus der in der Zeichnung dargestellten Gießposition ist die Einrichtung (1 bis 4) einschließlich der Brückenkonstruktion 6 durch Betätigung eines Hydraulikzylinders 11, der am freien Ende der Brückenkonstruktion 6 in Gießrichtung vor der Achse 10 im Anlenkpunkt 12 angreift, in vertikaler Richtung aus der Gießposition nach oben ausschwenkbar.

Der Hydraulikzylinder 11 ist mit seinem Fußende 14 an einem Traggerüst 13 befestigt, auf dem während des Gießprozesses die Brückenkonstruktion 6 aufliegt. Das Traggerüst 13, die Trennvorrichtung 8 und der Rollgang 9 sind auf einer Platte 15 befestigt.

Die Vorteile der erfindungsgemäßen Einrichtung liegen einerseits in der sehr kompakten Bauweise und andererseits darin, daß die reguläre Trennvorrichtung für den Strang auch als Nottrennvorrichtung benutzt werden kann, um ein sofortiges Trennen des Stranges und Schwenken der Gießeinrichtung zur Notentleerung über den Warmhalteofen zu bewerkstelligen, so daß eine Beschädigung der Kokillen vermieden wird. Dieser Vorteil macht sich insbesondere bei den sehr teuren Rohrkokillen bemerkbar.

### Bezugszeichenliste

- 1: Warmhalteofen
- 2: Kokille
- 3: Sekundärkühlstrecke
- 4: Strangtransportvorrichtung
- 5: Treibrollenpaar
- 6: Brückenkonstruktion
- 7: Strang
- 8: Trennvorrichtung
- 9: Rollgang
- 10: Achse
- 11: Hydraulikzylinder
- 12: Anlenkpunkt
- 13: Traggerüst
- 14: Fußende
- 15: Platte

## Patentansprüche

1. Einrichtung zum horizontalen Stranggießen von Metallen, bestehend aus einer Eingießvorrichtung, einer Kokille und einer Strangtransportvorrichtung, die auf einer um eine horizontale quer zur Gießrichtung liegende Achse schwenkbaren Brückenkonstruktion angeordnet sind, wobei
die den Schwenkpunkt bildende Achse (10) unterhalb der als Warmhalteofen (1) ausgebildeten Eingießöffnung innerhalb der Brückenkonstruktion (6) angeordnet ist, dadurch gekennzeichnet, daß der Warmhalteofen (1), die Kokille (2) mit einer anschließenden Sekundärkühlstrecke (3) und die Strangtransportvorrichtung (4) mittels eines am freien Ende der Brückenkonstruktion (6) in Gießrichtung vor der Achse (10) angreifenden Hydraulikzylinders (11) in vertikaler Richtung aus der Gießposition nach oben ausschwenkbar ist.

## Claims

1. An apparatus for the horizontal continuous casting of metals, consisting of a pouring apparatus, a mould and a billet transportation device which are arranged on a bridge structure pivotable about a horizontal axle arranged transversely to the direction of casting, wherein the axle (10) forming the pivot point is located beneath the pouring opening which is designed as a holding furnace (1) within the bridge structure (6), characterised in that the holding furnace (1), the mould (2) with an adjoining secondary cooling section (3) and the billet transportation device (4) can be pivoted vertically upwards out of the casting position by means of a hydraulic cylinder (11) acting at the free end of the bridge structure (6) in the direction of casting in front of the axle (10).

## Revendications

1. Dispositif pour la coulée continue horizontale de métaux, constitué d'un dispositif de coulée, d'une coquille et d'un dispositif de transport de barre, qui sont agencés sur un portique pouvant pivoter autour d'un axe horizontal s'étendant transversalement à la direction de coulée, l'axe (10) formant le pivot étant agencé au-dessous de l'ouverture de coulée réalisée comme four de maintien à température élevée (1) à l'intérieur du portique (6),
caractérisé en ce que le four de maintien à température élevée (1), la coquille (2) avec une étendue de refroidissement secondaire adjacente (3) et le dispositif de transport de barre (4) peuvent être pivotés vers le haut en direction verticale hors de la position de coulée au moyen d'un vérin hydraulique (11) s'engageant à l'extrémité libre du portique (6) dans la direction de coulée devant l'axe (10).
